# EUROPÄISCHE PATENTANMELDUNG

(11) **EP 2 500 993 A1**
(43) Veröffentlichungstag der Anmeldung: **19.09.2012**
(21) Anmeldenummer: 12001063.2
(22) Anmeldetag: 17.02.2012
(51) Int. Cl.: H01R 13/717

(54) **Abdeckung für ein Elektro-Installationsgerät, Elektro-Installationsgerät sowie Leiterplatte für ein Elektro-Installationsgerät**

(30) Priorität: 17.03.2011 DE 202011004086 U
(71) Anmelder: Gira Giersiepen GmbH & Co. Kg, 42477 Radevormwald (DE)
(72) Erfinder: Kemmann, Harald, 42555 Velbert (DE); Borchmann, Oliver, 53913 Swisttal (DE)
(74) Vertreter: Tönhardt, Marion

(57) **Zusammenfassung**

Eine Abdeckung für ein Elektro-Installationsgerät, insbesondere eine Einbau-Steckdose, mit einer integrierten Beleuchtungseinrichtung, die Leuchtmittel (18; 32) und Verbindungskontakte zum elektrischen Kontakt mit Netzspannungsanschlüssen des Elektro-Installationsgerätes (10) aufweist, ist dadurch gekennzeichnet, dass die Beleuchtungseinrichtung einen Bewegungssensor (20) aufweist, der im Randbereich der Abdeckung (12) angeordnet ist, wobei die Leuchtmittel (18; 32) in Abhängigkeit von Ausgangssignalen des Bewegungssensors (20) ansteuerbar sind.

## Beschreibung

Die Erfindung betrifft eine Abdeckung für ein Elektro-Installationsgerät, insbesondere eine Einbau-Steckdose, mit einer integrierten Beleuchtungseinrichtung, die Leuchtmittel und Verbindungskontakte zum elektrischen Kontakt mit Netzspannungsanschlüssen des Elektro-Installationsgerätes aufweist. Die Erfindung betrifft weiterhin ein Elektro-Installationsgerät mit einer derartigen Abdeckung sowie eine Leiterplatte für ein Elektro-Installationsgerät.

Eine Abdeckung der eingangs beschriebenen Art ist aus der EP 1 845 588 B1 bekannt. Mit ihrer Ausgestaltung kann in einfacher Weise realisiert werden, ein Installationsgerät mit einer Beleuchtung auszustatten, wobei bei schon installierten Geräten lediglich die ursprüngliche Abdeckung entfernt und gegen eine Abdeckung mit Beleuchtungseinrichtung auszutauschen ist. Beim mechanischen Verbinden der Abdeckung mit dem Geräte-Einsatz kontaktieren die Verbindungskontakte der Beleuchtungseinrichtung automatisch die Netzanschlüsse bzw. Kontaktelemente des Geräte-Einsatzes zum Abgriff der Netzspannung. Sämtliche Komponenten der Beleuchtungseinrichtung sind unter Ausnutzung des vorhandenen Bauraums in der Abdeckung angeordnet.

Ein Elektro-Installationsgerät ist auch aus der DE 195 25 843 C1 bekannt. Das Elektro-Installationsgerät, dort in der Ausgestaltung als Steckdose, weist einen Bewegungsmelder auf, so dass die Beleuchtung nur dann aktiviert wird, wenn sie tatsächlich benötigt wird. Damit wird der Energieverbrauch für die Beleuchtungseinrichtung stark vermindert. Der Bewegungsmelder ist dabei am Boden des Einsatztopfes der Abdeckung angeordnet und kann so das nahe Umfeld des Einsatztopfes erfassen. Wird durch den Bewegungsmelder eine Bewegung registriert, wird die Beleuchtungseinrichtung mit Spannung versorgt und leuchtet die Steckdose aus.

Ausgehend vom oben beschriebenen Stand der Technik ist es die Aufgabe der Erfindung, ein beleuchtetes, energiearm arbeitendes Elektro-Installationsgerät zur Verfügung zu stellen, das Bewegungen nicht nur in der unmittelbaren Umgebung des Einsatztopfes erfasst, so dass es außerdem als Präsenzmelder zu verwenden ist. Außerdem sollen diese Funktionen leicht nachrüstbar sein.

Die Aufgabe wird durch eine Abdeckung für ein Elektro-Installationsgerät nach Anspruch 1 gelöst. Ein entsprechendes Elektro-Installationsgerät ist in Anspruch 6 angegeben. Eine Leiterplatte für ein Elektro-Installationsgerät ist Gegenstand des Anspruchs 11. Vorteilhafte Ausgestaltungen sind in den jeweils rückbezogenen Unteransprüchen enthalten.

Erfindungsgemäß ist bei einer Abdeckung für ein Elektro-Installationsgerät, insbesondere eine Einbau-Steckdose, mit einer integrierten Beleuchtungseinrichtung, die Leuchtmittel und Verbindungskontakte zum elektrischen Kontakt mit Netzspannungsanschlüssen des Elektro-Installationsgerätes aufweist, vorgesehen, dass die Beleuchtungseinrichtung einen Bewegungssensor aufweist, der im Randbereich der Abdeckung angeordnet ist, wobei die Leuchtmittel in Abhängigkeit von Ausgangssignalen des Bewegungssensors ansteuerbar sind. Bei der erfindungsgemäßen Abdeckung ist somit der Bewegungssensor so angeordnet, dass er von der Abdeckung her den Raum vor dem Elektro-Installationsgerät überwachen kann. Damit steht mit der erfindungsgemäßen Abdeckung ein "Hardware-App" zur Verfügung, mit dem bestehende Elektro-Installationsgeräte einfach nachgerüstet werden können und dem weitere Funktionalität verliehen werden kann.

Nach einer vorteilhaften Ausgestaltung ist der Bewegungssensor ein miniaturisierter Infrarotdetektor, insbesondere eine für Infrarot empfindliche Fotodiode, so dass der ästhetische Gesamteindruck einer einheitlichen Abdeckung nicht durch eine große Komponente gestört wird.

Nach einer vorteilhaften Ausgestaltung ist daher der Bewegungssensor im Randbereich der Abdeckung in einer Öffnung angeordnet.

Ein Präsenzmelder sollte grundsätzlich auch die Anwesenheit von Personen bei sitzenden und andere ruhigen Tätigkeiten erkennen. Dieses wird eine für Infrarot empfindliche Fotodiode möglicherweise nicht leisten. In einem solchen Fall werden hochwertigere Melder verwendet, die auch in miniaturisierter Form erhältlich sind und beispielsweise in Kameras eingesetzt werden.

Besonders bevorzugt ist ein Sender vorgesehen, der abhängig von den Ausgangssignalen des Bewegungssensors ansteuerbar ist und so die Möglichkeit bietet, Telegramme zu verschicken, die Bewegungen in der Umgebung des Elektro-Installationsgerätes anzeigen.

Es ist darüber hinaus auch möglich, die Telegramme mehrerer erfindungsgemäßer Abdeckungen auszuwerten.

Ein Elektro-Installationsgerät, insbesondere eine Einbau-Steckdose, die zumindest einen Geräte-Einsatz und eine mit dem Geräte-Einsatz mechanisch und elektrisch zu verbindende Abdeckung umfasst, wobei der Geräte-Einsatz Netzspannungsanschlüsse aufweist und wobei die Abdeckung eine integrierte Beleuchtungseinrichtung, die Leuchtmittel und Verbindungskontakte zu den Netzspannungsanschlüssen umfasst, aufweist, ist dadurch gekennzeichnet, dass die Beleuchtungseinrichtung einen Bewegungssensor aufweist, der im Randbereich der Abdeckung angeordnet ist, wobei die Leuchtmittel in Abhängigkeit von Ausgangssignalen des Bewegungssensors ansteuerbar sind.

Die Erfindung umfasst außerdem eine Leiterplatte zur Verwendung in einer Abdeckung nach einem der Ansprüche 1 bis 5 oder in einem Elektro-Installationsgerät nach einem der Ansprüche 6 bis 10 mit Leuchtmitteln und einer elektrischen Versorgungsschaltung zur Spannungsversorgung der Leuchtmittel sowie eines Bewegungssensors und vorzugsweise eines Senders und eines Controllers, der die Signale des Bewegungssensors aufnimmt, verarbeitet und entsprechende Steuersignale an die Leuchtmittel bzw. den Sender ausgibt, aus einer Netzspannung.

Im Folgenden soll die Erfindung anhand der beigefügten Zeichnungen näher erläutert werden. Es zeigt:
- Figur 1: eine Draufsicht auf eine Einbau-Steckdose als Beispiel für ein Elektro-Installationsgerät gemäß der vorliegenden Erfindung; und
- Figur 2: ein schematisches Schaubild, das die Funktionen der Beleuchtungseinrichtung gemäß der vorliegenden Erfindung erläutert.

In Figur 1 ist eine Draufsicht auf ein Elektro-Installationsgerät 1 gemäß der vorliegenden Erfindung gezeigt, und zwar in der bevorzugten Ausführungsform als Einbau-Steckdose, wie es in Einzelheiten in der EP 1 845 588 B1 beschrieben ist. Das Elektro-Installationsgerät 10 weist insbesondere eine Abdeckung 12 mit einem mittig angeordneten Einsatztopf 14 auf, der zur Aufnahme eines üblichen Schutzkontaktsteckers gedacht ist. Gegebenenfalls ist ein die Abdeckung 12 umschließender Abdeckrahmen 16 vorgesehen. Die Abdeckung 12 weist eine im Bauraum hinter der Front der Abdeckung 12 angeordnete Beleuchtungseinrichtung auf, die Leuchtmittel, beispielsweise einen durch LEDs gespeisten Lichtleiter 18, umfasst. Bei der dargestellten Ausführungsform verläuft der Lichtleiter 18 versenkt im Randbereich der Abdeckung 12. Auch andere Ausgestaltungen sind denkbar, beispielsweise die, die in der EP 1 845 588 B1 angesprochen ist, wobei dort Leuchtmittel innerhalb der Abdeckung dicht in Richtung nach unten oder schräg nach vorn und unten - bezogen auf den bestimmungsgemäßen Montagezustand des Elektro-Installationsgerätes 10 - abstrahlen. Im Randbereich der Abdeckung 12 ist weiterhin ein Bewegungssensor 20 vorgesehen, der in einer Öffnung 22 der Abdeckung 12 in Raumrichtung weisend vorgesehen ist. Sobald der Bewegungssensor 20, der vorzugsweise in Form eines miniaturisierten Infrarotdetektors und weiter bevorzugt in Form einer für Infrarot empfindlichen Fotodiode vorliegt, eine Bewegung erfasst, werden die Leuchtmittel aktiviert, so dass Licht über den Lichtleiter 18 abgestrahlt wird.

Figur 2 zeigt ein schematisches Schaubild der Funktionsweise der Beleuchtungseinrichtung gemäß einer bevorzugten Ausführungsform der vorliegenden Erfindung. Der Bewegungssensor 20 erfasst eine Bewegung und sendet ein entsprechendes Ausgangssignal an einen Controller 30, der dieses Signal verarbeitet und Leuchtmittel 32 entsprechend ansteuert. Der Controller 30 kann auch abhängig vom Ausgangssignal des Bewegungssensors 20 ein Telegramm an einen Sender 34 geben, beispielsweise mit dem Inhalt, dass eine schnelle Bewegung in dem Raum erfasst wurde oder dass langsame, ruhige Bewegungen erfasst worden sind. Der Sender 34 kann dieses Telegramm an eine Zentralstation weiterleiten. Nicht dargestellt ist eine elektrische Versorgungsschaltung, die alle diese Komponenten mit Spannung, die aus einer Netzspannung gewonnen wird, versorgt.

Die in der vorstehenden Beschreibung, in der Zeichnung sowie in den Ansprüchen offenbarten Merkmale der Erfindung können sowohl einzeln als auch in beliebiger Kombination für die Verwirklichung der Erfindung wesentlich sein.

## Patentansprüche

1. Abdeckung für ein Elektro-Installationsgerät, insbesondere eine Einbau-Steckdose, mit einer integrierten Beleuchtungseinrichtung, die Leuchtmittel (18; 32) und Verbindungskontakte zum elektrischen Kontakt mit Netzspannungsanschlüssen des Elektro-Installationsgerätes (10) aufweist,
**dadurch gekennzeichnet, dass** die Beleuchtungseinrichtung einen Bewegungssensor (20) aufweist, der im Randbereich der Abdeckung (12) angeordnet ist, wobei die Leuchtmittel (18; 32) in Abhängigkeit von Ausgangssignalen des Bewegungssensors (20) ansteuerbar sind.

2. Abdeckung nach Anspruch 1, **dadurch gekennzeichnet, dass** der Bewegungssensor (20) ein miniaturisierter Infrarotdetektor ist.

3. Abdeckung nach Anspruch 2, **dadurch gekennzeichnet, dass** der Infrarotdetektor eine für Infrarot empfindliche Fotodiode ist.

4. Abdeckung nach einem der Ansprüche 1 bis 3, **dadurch gekennzeichnet, dass** der Bewegungssensor (20) im Randbereich der Abdeckung (12) in einer Öffnung (22) angeordnet ist.

5. Abdeckung nach einem der Ansprüche 1 bis 4, **dadurch gekennzeichnet, dass** ein Sender (34) vorgesehen ist, der abhängig von den Ausgangssignalen des Bewegungssensors (20) ansteuerbar ist.

6. Elektro-Installationsgerät, insbesondere Einbau-Steckdose, zumindest umfassend einen Geräte-Einsatz und eine mit dem Geräte-Einsatz mechanisch und elektrisch zu verbindende Abdeckung (12), wobei der Geräte-Einsatz Netzspannungsanschlüsse aufweist und wobei die Abdeckung (12) eine integrierte Beleuchtungseinrichtung, die Leuchtmittel (18; 32) und Verbindungskontakte zu den Netzspannungsanschlüssen umfasst, aufweist,
**dadurch gekennzeichnet, dass** die Beleuchtungseinrichtung einen Bewegungssensor (20) aufweist, der im Randbereich der Abdeckung angeordnet ist, wobei die Leuchtmittel (18; 32) in Abhängigkeit von Ausgangssignalen des Bewegungssensors (20) ansteuerbar sind.

7. Elektro-Installationsgerät nach Anspruch 6, **dadurch gekennzeichnet, dass** der Bewegungssensor (20) ein miniaturisierter Infrarotdetektor ist.

8. Elektro-Installationsgerät nach Anspruch 7, **dadurch gekennzeichnet, dass** der Infrarotdetektor eine für Infrarot empflindliche Fotodiode ist.

9. Elektro-Installationsgerät nach einem der Ansprüche 6 bis 8, **dadurch gekennzeichnet, dass** der Bewegungssensor (20) im Randbereich der Abdeckung (12) in einer Öffnung (22) angeordnet ist.

10. Elektro-Installationsgerät nach einem der Ansprüche 6 bis 9, **dadurch gekennzeichnet, dass** ein Sender (34) vorgesehen ist, der abhängig von den Ausgangssignalen des Bewegungssensors (20) ansteuerbar ist.

11. Leiterplatte zur Verwendung bei einer Abdeckung nach einem der Ansprüche 1 bis 5 oder bei einem Elektro-Installationsgerät nach einem der Ansprüche 6 bis 10, mit Leuchtmitteln (18; 32) aus einer Netzspannung sowie mit einem Bewegungssensor (20) und einer elektronischen Versorgungsschaltung zur Spannungsversorgung der Komponenten.

12. Leiterplatte nach Anspruch 11, weiter umfassend einen Controller (30), der abhängig von Ausgangssignalen des Bewegungssensors (20) Leuchtmittel (32) und/oder einen Sender (34) aktiviert.
